# FASCICULE DE BREVET EUROPEEN

(11) **EP 0 033 669 B1**
(45) Date de publication et mention de la délivrance du brevet: **11.04.1984**
(21) Numéro de dépôt: 81400012.1
(22) Date de dépôt: 07.01.1981
(51) Int. Cl.: F15B 9/12, F15B 13/10, F15B 20/00

(54) **Dispositif de servo-commande et son application aux appareils de commande de vol des aéronefs**
Servosteuerung und ihre Verwendung bei Luftfahrzeugsteuerungen
Servocontrol and its use in flight control devices of aircraft

(30) Priorité: 25.01.1980 FR 8001591
(43) Date de publication de la demande: 12.08.1981
(73) Titulaire: S.A.M.M.- Société d'Applications des Machines Motrices, F-92130 Issy-les-Moulineaux (FR)
(72) Inventeur: Devaud, Gérard Lucien, F-75015 Paris (FR)
(74) Mandataire: Bressand, Georges

## Description

La présente invention est relative à un dispositif de servo-commande du type comprenant un corps de distributeur mobile par rapport à des organes de guidage et un tiroir de distribution monté dans ce corps et relié à un levier de commande qui est articulé autour d'un axe fixe par rapport au corps, cet axe étant porté par un support rapporté sur le corps.

Le brevet GB-A-724 750 montre un dispositif de ce type. L'invention concerne notamment les dispositifs de ce type utilisés pour la commande de vol des aéronefs.

Dans les dispositifs de servo-commande connus (voir par exemple le brevet FR-A-2 090 281), le réglage de la position neutre du tiroir de distribution s'effectue en utilisant des organes mécaniques de précision tels que des excentriques ou des systèmes vis-écrou pour faire varier la position du tiroir ou de sa chemise par rapport au corps du dispositif.

L'invention a pour but de mettre à profit l'utilisation d'un support d'articulation rapporté sur le corps, comme décrit dans le brevet GB-A-724 750 précité, pour obtenir un réglage plus facile, moins coûteux et plus fiable de la position neutre du tiroir.

A cet effet, l'invention a pour objet un dispositif de servo-commande du type précité, caractérisé en ce qu'il est prévu des moyens de réglage de la position du support par rapport au corps.

Ainsi, le réglage de la position neutre du tiroir de distribution peut être très simplement obtenu en réglant la position du support par rapport au corps. De préférence, on utilise à cet effet un jeu de cales formant entretoises, la cale d'épaisseur appropriée étant interposée entre le support et le corps. Aucun déréglage intempestif n'est alors possible.

On peut encore mettre à profit la structure particulière du dispositif de l'invention en réalisant le corps à partir d'une ébauche obtenue par tronçonnage d'un profilé pourvu de plusieurs lumières longitudinales parallèles recevant les organes actifs du dispositif.

L'invention a également pour objet un appareil de commande de vol pour-aéronef qui comprend un dispositif de servo-commande tel que défini ci- dessus et comportant en outre un organe de verrouillage du levier par rapport au corps qui est sollicité par un ressort vers sa position de verrouillage et adapté pour être écarté de cette position par la pression du fluide d'actionnement du dispositif.

D'autres caractéristiques et avantages de l'invention ressortiront de la description qui va suivre, donnée à titre d'exemple non limitatif et en regard du dessin annexé, sur lequel la figure unique représente schématiquement un dispositif de servo-commande conforme à l'invention.

Le dispositif de servo-commande représenté au dessin comprend un corps de distributeur 1 de section transversale constante percé de part en part de trois lumières cylindriques longitudinales parallèles, à savoir une lumière 2 dans laquelle est monté un tiroir de distribution 3 à chemise 3a, une lumière 4 formant le corps d'un vérin simple effet 5, et une lumière 6 formant le corps d'un vérin double effet 7. Des conduits de circulation de fluide, non représentés, relient de façon appropriée les lumières 2, 4 et 6 entre elles, à une source de fluide hydraulique sous pression et à une bâche (non représentées).

Le corps 1 est réalisé par usinage d'une ébauche obtenue comme suit ; un profilé est filé de façon à présenter sur toute sa longueur les lumières 2, 4 et 6, et est ensuite tronçonné pour constituer une série d'ébauches.

Chacune des lumières 2, 4 et 6 comporte à une extrémité (extrémité de droite sur le dessin) un bouchon plein 8 et, à son extrémité opposée, un bouchon 9 pourvu d'un orifice central. La tige de manoeuvre du tiroir 3 traverse à joint étanche le bouchon 9 de la lumière 2. De même, les tiges de piston du vérin 5 et du vérin 7 traversent à joint étanche le bouchon 9 des lumières 4 et 6 respectivement

La tige de piston du vérin 5 porte à son extrémité libre un verrou tronconique 10 et est sollicitée à l'extension par un ressort hélicoïdal 11 comprimé entre le piston de ce vérin et le bouchon 8 correspondant.

Sur la surface d'extrémité du corps 1 adjacente aux bouchons 9 est fixé un support ou ferrure oblique 12 en forme de chape portant un axe transversal 13 à son extrémité libre. Le pied 14 de ce support 12, en forme de plaque, est fixé au corps 1 par des vis 15, avec interposition d'une cale ou entretoise 16 d'épaisseur constante.

Un levier de commande 17 est articulé par une extrémité sur l'axe 13 et par son autre extrémité à une tringlerie d'actionnement (non représentée). La liberté de rotation du levier 17 est limitée à une faible valeur angulaire par un téton 18 du support 12 reçu avec un léger jeu dans une encoche 19 du levier.

Un point intermédiaire du levier 17 est relié par une biellette 20 à une chape 21 portée par l'extrémité libre de la tige du tiroir 3, et un autre point intermédiaire de ce levier présente un évidement conique 22 conjugué du verrou 10 et situé dans l'axe du vérin 5.

Lorsque le verrou 10 pénètre dans l'évidement 22, il bloque le levier 17 dans une position où le téton 18 est centré dans l'encoche 19. Le remplacement de la cale 16 par une cale analogue mais d'épaisseur différente provoque ainsi un mouvement de translation du levier 17 par rapport au corps 1 dont l'amplitude est égale à la différence d'épaisseur entre les deux cales. Le choix d'une cale appropriée parmi un jeu de cales d'épaisseurs variées suffit ainsi à régler correctement la position neutre du tiroir 3 par rapport à la chemise 3a dans laquelle il coulisse. Ce réglage est très simple et, une fois effectué, ne peut se modifier intempestivement.

En service, la tige de piston du vérin 7 est par exemple articulée en un point fixe 23 à l'extrémité du corps 1, de sorte que celui-ci est mobile en translation le long de cette tige. Le corps 1 est par ailleurs relié à un organe à commander, par exemple à un arbre 24 par un bras de manivelle 25 claveté sur cet arbre.

La chambre du vérin 5 opposée au ressort 11 est reliée à la source de fluide sous pression. En fonctionnement, la pression provoque le retrait du verrou 10, et donc la libération du levier 17, dès qu'elle atteint une valeur très inférieure à la valeur qui provoque le déplacement du tiroir 3 en vue du déplacement dans le sens désiré du corps 1.

En cas de défaillance du circuit hydraulique, le ressort 11 repousse le verrou 10, ce qui bloque le levier 17 dans la position représentée et rend celui-ci solidaire du corps 1. Toute action exercée sur le levier 17 provoque alors directement le déplacement du corps 1 dans le même sens. Cette double possibilité de commande du corps 1, assistée et directe, rend le dispositif parfaitement sûr et permet son utilisation pour la commande d'éléments vitaux des aéronefs, par exemple du rotor principal d'un hélicoptère ou de la gouverne d'un avion léger.

Cependant, l'invention est bien entendu applicable à des dispositifs de servo-commande plus simples dépourvus de verrou et destinés à d'autres applications. Le dispositif de l'invention peut en outre comporter un tiroir rotatif et non pas coulissant, et le corps 1 peut être guidé et relié à l'organe à commander par d'autres moyens que ceux représentés.

## Revendications

1. Dispositif de servo-commande, du type comprenant un corps de distributeur (1) mobile par rapport à des moyens de guidage (7) et un tiroir de distribution (3) monté dans ce corps et relié à un levier de commande (17) qui est articulé autour d'un axe (13) fixe par rapport au corps, cet axe étant porté par un support (12) rapporté sur le corps, caractérisé en ce qu'il est prévu des moyens (16) de réglage de la position du support (12) par rapport au corps (1).

2. Dispositif suivant la revendication 1, caractérisé en ce que le support (12) est fixé sur le corps (1) avec interposition d'une cale (16) formant entretoise.

3. Dispositif suivant l'une des revendications 1 et 2, caractérisé en ce que le corps (1) a une section transversale constante.

4. Dispositif suivant la revendication 3, caractérisé en ce que le corps (1) comporte plusieurs lumières longitudinales parallèles (2, 4, 6) recevant les organes actifs (3, 5, 7) du dispositif.

5. Appareil de commande de vol pour aéronef, caractérisé en ce qu'il comprend un dispositif de servo-commande suivant l'une quelconque des revendications 1 à 4 comportant en outre un organe (10) de verrouillage du levier (17) par rapport au corps (1) qui est sollicité par un ressort (11) vers sa position de verrouillage et adapté pour être écarté de cette position par la pression du fluide d'actionnement du dispositif.

6. Appareil suivant la revendication 5, caractérisé en ce que le corps (1) est monté coulissant sur la tige de piston d'un vérin (7) et est relié à l'organe à commander (24).

## Claims

1. A servo-control device of the type comprising a valve body (1) which is movable relative to guide means (7) and a valve spool (3) mounted in said body and connected to a control lever (17) which is pivotally mounted on a pin (13) which is fixed relative to the body, said pin being carried by a support (12) mounted on the body, characterized in that means (16) are provided for adjusting the position of the support (12) with respect to the body (1).

2. A device according to claim 1, characterized in that support (12) is fixed on the body (1) with interposition of a shim (16) forming a spacer member.

3. A device according to claim 1 or 2, characterized in that the body (1) has a constant cross- section.

4. A device according to claim 3, characterized in that the body (1) has a plurality of parallel longitudinally extending passageways (2, 4, 6) wherein the active component parts of the device are located.

5. A flight control apparatus for an aircraft, characterized in that it comprises a servo-control device according to any one of the claims 1 to 4 and further comprising a member (10) for locking the lever (17) with respect to the body (1), which is biased by a spring (11) toward the locking position thereof and is adapted to be moved away from said locking position by the pressure of the actuating fluid of the device.

6. An apparatus according to claim 5, characterized in that the body (1) is slidably mounted on the piston rod of a cylinder device (7) and is connected to the element (24) to be controlled.

## Patentansprüche

1. Servo-Steuervorrichtung mit einem in Bezug auf Führungselemente (7) und einen Verteilerschieber (3) beweglichen Verteilerkorpus (1), bei der Verteilerschieber mit einem Steuerhebel (17) in Verbindung steht, der an einer bezüglich des Korpus ortsfesten Achse (13) angelenkt ist, die ihrerseits von einer am Korpus befestigten Stütze (12) gehalten wird, dadurch gekennzeichnet, daß sie Mittel (16) zum Verändern der relativen Lage von Stütze (12) und Verteilerkorpus (1) aufweist.

2. Vorrichtung nach Anspruch 1, dadurch gekennzeichnet, daß die Stütze (12) am Verteilerkorpus unter Zwischenfügung einer einen Querriegel bildenden Unterlage (16) befestigt ist.

3. Vorrichtung nach einem der Ansprüche 1 oder 2, dadurch gekennzeichnet, daß der Korpus (1) einen überall gleichen Querschnitt aufweist.

4. Vorrichtung nach Anspruch 3, dadurch gekennzeichnet, daß der Korpus (1) mehrere in Längsrichtung parallel verlaufende Hohlräume (2, 4, 6) aufweist, die die aktiven Organe (3, 5, 7) der Vorrichtung aufnehmen.

5. Steuerung für den Flügel eines Luftfahrzeugs, dadurch gekennzeichnet, daß sie eine Vorrichtung nach einem der Ansprüche 1 bis 4 umfaßt, und daß sie ferner ein Verriegelungselement (10) zur Verriegelung des gennanten Hebels (17) bezüglich des Korpus (1)aufweist, das durch eine Feder (11) in seine Verriegelungsstellung gedrückt wird, und so ausgebildet ist, daß es unter der Wirkung des Betätigungsfluiddrucks für die Vorrichtung aus dieser Stellung heraus bewegt wird.

6. Steuerung nach Anspruch 5, dadurch gekennzeichnet, daß der Korpus (1) längs der Kolbenstange einer hydraulischen Betätigungsvorrichtung (7) verschiebbar angeordnet ist und mit dem zu steuernden Organ (24) verbunden ist.
